# FASCICULE DE BREVET EUROPEEN

(11) **EP 0 867 891 B1**
(45) Date de publication et mention de la délivrance du brevet: **03.07.2002**
(21) Numéro de dépôt: 98400664.3
(22) Date de dépôt: 23.03.1998
(51) Int. Cl.: H01B 11/10, H01B 13/26

(54) **Câble pour la transmission de données et son procédé de fabrication**
Datenübertragungskabel und sein Herstellungsverfahren
Data transmission cable and its manufacturing process

(30) Priorité: 27.03.1997 FR 9703751
(43) Date de publication de la demande: 30.09.1998
(73) Titulaire: Nexans, 75008 Paris (FR)
(72) Inventeur: Damilo, Serge, 08000 Charleville-Mézière (FR); Prudhon, Daniel, 08170 Fumay (FR)
(74) Mandataire: Feray, Valérie

(56) Documents cités:
- EP-A- 0 759 624
- US-A- 3 321 572
- US-A- 4 510 346

## Description

La présente invention est relative à un câble pour la transmission de données comprenant un écran conducteur pour protéger un, ou plusieurs, conducteur(s) contre des perturbations électromagnétiques extérieures.

La transmission de données s'effectue habituellement à l'aide de conducteurs électriques isolés entourés par un écran ou plusieurs écrans métalliques, l'écran (ou les écrans) étant enfermé(s) dans une gaine.

L'écran isole les conducteurs des perturbations électromagnétiques extérieures. On obtient la meilleure protection quand l'écran conducteur est continu, sans ouverture. Mais les techniques usuelles de fabrication obligent à utiliser un ou plusieurs rubans pour former l'écran, ce qui entraîne nécessairement des ouvertures qui limitent l'efficacité de l'écran aux fréquences les plus élevées.

Les meilleurs écrans protègent de façon efficace jusqu'à des fréquences de l'ordre de 30 à 40 Mhz. Jusqu'à présent les meilleurs résultats sont obtenus à l'aide d'un ruban métallique disposé en long dont les bords longitudinaux se recouvrent. Un ruban en long donne de meilleurs résultats qu'un ruban disposé en hélice car la longueur sur laquelle s'étend l'ouverture est plus faible.

L'augmentation des débits d'information dans les câbles amène à augmenter la fréquence limite en deçà de laquelle les câbles sont protégés vis-à-vis de l'extérieur.

Ainsi, le brevet US-4 510 346 propose un câble comportant au moins un conducteur électrique entouré par un écran de protection contre les perturbations électromagnétiques à hautes fréquences, l'écran comportant, disposés en long, un ruban intérieur et un ruban extérieur présentant chacun une couche conductrice recouverte par une couche isolante ; le ruban intérieur a sa couche conductrice tournée vers l'extérieur et le ruban extérieur a sa couche conductrice tournée vers l'intérieur de manière que ces couches conductrices soient appliquées l'une contre l'autre ; au moins l'un de ces deux rubans présente des bords longitudinaux en recouvrement.

Ce même document divulgue en outre de compléter le système d'écrans par un troisième écran appliqué sur les deux précédents et constitué par un treillis ou un ruban posé hélicoïdalement, pour une efficacité accrue du câble aux hautes fréquences.

Si le système d'écrans d'un tel câble protège efficacement des perturbations électromagnétiques jusqu'à des fréquences très élevées (au moins 100 Mhz), il pose néanmoins un problème majeur qui est celui de la dénudabilité. On comprend bien en effet que ce système d'écrans empêche d'accéder facilement à la partie conductrice de l'écran et donc rend le raccordement du câble délicat à réaliser.

Par ailleurs, le document US - A 3 321 571 divulgue un câble téléphonique comportant un ensemble de conducteurs isolés individuellement, qui est entouré successivement de rubans papier, d'un premier ruban laminé plastique / métal / plastique ayant ses bords soudés en long, puis d'un deuxième ruban laminé plastique / métal / plastique ayant également ses bords soudés en long, et enfin d'une gaine extérieure extrudée. Un tel câble est rendu fiable en améliorant l'étanchéité grâce au système de gainage préconisé, qui inclut les deux rubans soudés en long et prévus sous la gaine extérieure extrudée.

La présente invention a pour but de résoudre ce problème en proposant un câble à la fois efficace aux très hautes fréquences, typiquement supérieures à 100 Mhz , et plus facile à dénuder que les câbles connus efficaces à ces fréquences.

La présente invention propose à cet effet un câble comportant au moins un conducteur électrique entouré par un écran de protection contre les perturbations électromagnétiques à hautes fréquences, l'écran comportant, disposés en long, un ruban intérieur comprenant une couche conductrice et un ruban extérieur comprenant une couche conductrice recouverte par une couche isolante, la couche conductrice du ruban extérieur étant tournée vers l'intérieur de sorte que les couches conductrices respectives des rubans intérieur et extérieur soient appliquées l'une contre l'autre, et au moins l'un des deux rubans présentant des bords longitudinaux en recouvrement,
**caractérisé en ce que** la matière isolante de la couche isolante du ruban extérieur est collée à la paroi intérieure d'une gaine externe.

Le câble selon l'invention est protégé contre des perturbations pouvant approcher 1 GHz. De plus, le câble selon l'invention est particulièrement simple à connecter car, lors de l'ouverture de la gaine, le ruban extérieur reste collé à cette dernière, et la couche conductrice du ruban intérieur reste seul apparente. Le raccordement du câble selon l'invention à un connecteur est donc facilité.

Avantageusement, la zone des bords longitudinaux du ruban intérieur est recouverte par une zone continue du ruban extérieur. Ceci permet d'assurer une bonne continuité électrique de l'écran. De préférence dans ce cas, les zones des bords longitudinaux des deux rubans sont à l'opposé l'une de l'autre.

Il est préférable que le ruban intérieur soit également constitué par une couche conductrice recouverte d'une couche isolante, en polyester par exemple. De cette manière les rubans intérieur et extérieur peuvent coulisser correctement sur des guides au cours de la fabrication. De cette manière le risque de détérioration par le frottement est minimisé.

En outre ce ruban extérieur peut être collé à la gaine. A cet effet, dans un exemple, le matériau de la gaine est extrudé à chaud à une température suffisante pour que la matière plastique du ruban extérieur se ramollisse et colle à la surface intérieure de la gaine.

Un fil de continuité électrique peut être disposé entre les deux écrans. De cette manière le contact entre le fil de continuité électrique et le métal de l'un des deux rubans, de préférence le métal du ruban intérieur, est amélioré. On a aussi constaté une amélioration de la protection contre les perturbations à basse fréquence.

Pour réaliser le câble selon l'invention, on peut par exemple extruder à chaud la gaine extérieure à une température telle qu'elle colle à la couche isolante du ruban extérieur.

Par ailleurs, on peut effectuer le préformage des rubans intérieur et extérieur dans un même guide. De cette manière les deux rubans ne se déplacent pas l'un par rapport à l'autre, ce qui évite les frottements qui pourraient être dommageables entre la couche conductrice du ruban intérieur et la couche conductrice du ruban extérieur.

D'autres caractéristiques et avantages de l'invention apparaîtront avec la description de certains de ses modes de réalisation, celle-ci étant effectuée en se référant aux dessins ci-annexés sur lesquels :
- la figure 1 est une vue en coupe schématique d'un câble conforme à l'invention, et
- la figure 2 est un diagramme montrant l'effet de l'invention.

Le câble 10 représenté sur la figure 1 est destiné à transporter des données à haut débit, notamment pour les applications informatiques.

Dans cet exemple le câble comporte deux quartes 12 et 14, chaque quarte étant formée par un ensemble de quatre conducteurs isolés, par exemple 12₁, 12₂, 12₃ et 12₄ pour la quarte 12.

Selon l'invention on prévoit un écran protégeant les conducteurs contre les perturbations extérieures qui est formé de deux rubans, dont l'un, 18, entoure l'autre, 16.

Chaque ruban a deux couches, à savoir une couche d'aluminium de 25 µm d'épaisseur et une couche de polyester de 12 µm d'épaisseur.

La couche 20 de polyester du ruban intérieur 16 est tournée vers l'intérieur, c'est-à-dire vers les quartes 12 et 14, tandis que la couche conductrice 22 de ce même ruban intérieur 16 est tournée vers l'extérieur.

Le ruban intérieur 16 est disposé en long, c'est-à-dire que ses arêtes longitudinales 24 et 26 sont selon la longueur du câble et les bords longitudinaux 24₁ et 26₁ du ruban, qui se terminent par lesdites arêtes longitudinales 24 et 26, se recouvrent et restent d'un côté du câble.

Autour du ruban 16 est disposé le ruban extérieur 18 de constitution et de dimensions identiques à celles du ruban 16. Cependant, sa couche 30 en polyester est tournée vers l'extérieur, et sa couche conductrice 32 est donc tournée vers l'intérieur. Le ruban 18 est, comme le ruban intérieur 16, disposé en long, avec des bords longitudinaux 34₁ et 36₁ en recouvrement à l'opposé des bords en recouvrements 24₁ et 26₁ du ruban intérieur 16.

Un fil ou conducteur de continuité 40 est disposé entre les rubans intérieur et extérieur.

Enfin l'ensemble est entouré par une gaine 42.

Selon l'invention, la couche 30 de polyester, tournée vers l'extérieur, du ruban extérieur 18 est collée à la face interne de la gaine 42. Ce collage est effectué lors de l'extrusion de la gaine. L'extrusion est effectuée à une température suffisamment élevée pour que le polyester 30 du ruban extérieur 18 se ramollisse et colle ainsi à la gaine 42.

Lorsque l'on désire raccorder le câble à un connecteur on enlève la gaine 42 à l'extrémité correspondante. Le ruban intérieur 16 reste alors seul apparent. Sa couche conductrice 22, tournée vers l'extérieur, permet un raccordement aisé.

Pour la fabrication du câble les deux rubans 16 et 18 sont préformés par les mêmes guides (non montrés).

Par ailleurs, au cours de la fabrication, avant le collage, ce sont les faces en polyester des rubans qui sont en contact avec les guides. De cette manière le risque de détérioration par le frottement est minimisé.

Le contact de la couche conductrice 32 du ruban extérieur contre la couche conductrice 22 du ruban intérieur minimise le risque d'apparition d'ouverture pour les perturbations électromagnétiques extérieures. Les positions opposées des bords en recouvrement sont aussi particulièrement favorables à la minimisation des perturbations. Pour cette raison, il est préférable que la zone des bords longitudinaux en recouvrement, 24₁ et 26₁, du ruban intérieur 16 soit recouverte par une zone continue 44 du ruban extérieur.

La figure 2 est un diagramme sur lequel les fréquences F, en MHz, ont été portées en abscisses et l'impédance de transfert Z du câble est portée en ordonnées. Les performances du câble sont d'autant meilleures que l'impédance Z est faible. On voit que l'impédance Z, représentée par la courbe 50, présente un minimum 52 pour 80 MHz environ et que sa valeur est satisfaisante dans toute la gamme de mesure, c'est-à-dire jusqu'à 500 MHz environ.

## Revendications

1. Câble comportant au moins un conducteur électrique (12, 14) entouré par un écran de protection contre les perturbations électromagnétiques à hautes fréquences, l'écran comportant, disposés en long, un ruban intérieur (16) comprenant une couche conductrice (22) et un ruban extérieur (18) comprenant une couche conductrice (32) recouverte par une couche isolante (30), la couche conductrice (32) du ruban extérieur (18) étant tournée vers l'intérieur de sorte que les couches conductrices (22, 32) respectives des rubans intérieur (16) et extérieur (18) soient appliquées l'une contre l'autre, et au moins l'un des deux rubans présentant des bords longitudinaux en recouvrement,
**caractérisé en ce que** la matière isolante de la couche isolante (30) du ruban extérieur (18) est collée à la paroi intérieure d'une gaine externe (42).

2. Câble selon la revendication 1, **caractérisé en ce que** la zone des bords longitudinaux (24₁, 26₁) du ruban intérieur (16) est recouverte par une zone continue (44) du ruban extérieur (18).

3. Câble selon la revendication 2, **caractérisé en ce que** la zone des bords longitudinaux (24₁, 26₁) du ruban intérieur est à l'opposé de la zone des bords longitudinaux (34₁, 36₁) du ruban extérieur.

4. Câble selon l'une quelconque des revendications précédentes, **caractérisé en ce que** les couches conductrices (22, 32) des rubans (16, 18) sont à base d'aluminium.

5. Câble selon l'une quelconque des revendications précédentes, **caractérisé en ce que** le ruban intérieur (16) comporte une couche isolante (20), par exemple en polyester, recouvrant ladite couche conductrice (22).

6. Câble selon l'une des revendications précédentes, **caractérisé en ce que** la couche isolante (30) du ruban extérieur (18) est en polyester.

7. Câble selon l'une quelconque des revendications précédentes, **caractérisé en ce que** le ruban intérieur et le ruban extérieur ont une constitution et des dimensions sensiblement identiques.

8. Câble selon l'une quelconque des revendications précédentes, **caractérisé en ce qu'**un fil conducteur de continuité (40) est disposé entre les deux rubans (16, 18).

9. Procédé de fabrication d'un câble selon l'une quelconque des revendications précédentes, **caractérisé en ce que** la gaine extérieure (42) est réalisée par extrusion à chaud à une température telle qu'elle colle à la couche isolante du ruban extérieur (18).

10. Procédé de fabrication d'un câble selon l'une quelconque des revendications précédentes, **caractérisé en ce que** le préformage des rubans intérieur (16) et extérieur (18) est effectué dans un même guide.

## Patentansprüche

1. Kabel, das mindestens einen elektrischen Leiter (12, 14) aufweist und von einer Schutzabdeckung gegen elektromagnetische hochfrequente Störungen umgeben ist, wobei die Abdeckung in Längsanordnung ein Innenband (16), das eine leitende Schicht (22) aufweist, und ein Außenband (18), das eine leitende, von einer Isolierschicht (30) bedeckte Schicht (32) aufweist, aufweist, wobei die leitende Schicht (32) des Außenbandes (18) so nach innen gedreht ist, daß die jeweiligen leitenden Schichten (22, 32) des Innen- (16) und Außenbandes (18) gegeneinander angesetzt sind, und mindestens das eine der beiden Bänder überlappende Längsränder aufweist,
**dadurch gekennzeichnet, daß** die Isoliersubstanz der Isolierschicht (30) des Außenbandes (18) an die Innenwand einer Außenhülle (42) geklebt ist.

2. Kabel nach Anspruch 1, **dadurch gekennzeichnet, daß** die Zone der Längsränder (24₁, 26₁) des Innenbandes (16) von einer kontinuierlichen Zone (44) des Außenbandes (18) bedeckt ist.

3. Kabel nach Anspruch 2, **dadurch gekennzeichnet, daß** die Zone der Längsränder (24₁, 26₁) des Innenbandes der Zone der Längsränder (34₁, 36₁) des Außenbandes gegenüberliegt.

4. Kabel nach einem der vorhergehenden Ansprüche, **dadurch gekennzeichnet, daß** die leitenden Schichten (22, 32) der Bänder (16, 18) auf Aluminiumbasis sind.

5. Kabel nach einem der vorhergehenden Ansprüche, **dadurch gekennzeichnet, daß** das Innenband (16) eine Isolierschicht (20), beispielsweise aus Polyester, aufweist, die die leitende Schicht (22) bedeckt.

6. Kabel nach einem der vorhergehenden Ansprüche, **dadurch gekennzeichnet, daß** die Isolierschicht (30) des Außenbandes (18) aus Polyester ist.

7. Kabel nach einem der vorhergehenden Ansprüche, **dadurch gekennzeichnet, daß** das Innenband und das Außenband einen Aufbau und Abmessungen aufweisen, die im wesentlichen identisch sind.

8. Kabel nach einem der vorhergehenden Ansprüche, **dadurch gekennzeichnet, daß** zwischen den beiden Bändern (16, 18) ein kontinuierlicher Leitungsdraht (40) angeordnet ist.

9. Verfahren zur Herstellung eines Kabels nach einem der vorhergehenden Ansprüche, **dadurch gekennzeichnet, daß** die Außenhülle (42) durch Heißextrusion bei einer Temperatur hergestellt wird, derart, daß sie an der Isolierschicht des Außenbandes (18) festklebt.

10. Verfahren zur Herstellung eines Kabels nach einem der vorhergehenden Ansprüche, **dadurch gekennzeichnet, daß** das Vorformen von Innen- (16) und Außenband (18) auf derselben Führung durchgeführt wird.

## Claims

1. A cable including at least one electrical conductor (12, 14) surrounded by a shield protecting against high-frequency electromagnetic interference, the shield including an inner tape (16) disposed lengthwise having a conductive layer (22) and an outer tape (18) disposed lengthwise having a conductive layer (32) covered by an insulative layer (30), the conductive layer (32) of the outer tape (18) facing inwards so that the respective conductive layers (22, 32) of the inner (16) and outer (18) tapes are in contact, and at least one of the two tapes having overlapping longitudinal edge regions, **characterized in that** the insulative material of the insulative layer (30) of the outer tape (18) is adhesively bonded to the inside wall of a jacket (42).

2. The cable according to claim 1 **characterized in that** the area of the longitudinal edge regions (24₁, 26₁) of the inner tape (16) is covered by a continuous area (44) of the outer tape (18).

3. The cable according to claim 2 **characterized in that** the area of the longitudinal edge regions (24₁, 26₁) of the inner tape is opposite the area of the longitudinal edge regions (34₁, 36₁) of the outer tape.

4. The cable according to any of the preceding claims **characterized in that** the conductive layers (22, 32) of the tapes (16, 18) are based on aluminium.

5. The cable according to any of the preceding claims **characterized in that** the inner tape (16) includes an insulative layer (20), for example a polyester layer, covering said conductive layer (22).

6. The cable according to any of the preceding claims **characterized in that** the insulative layer (30) of the outer tape (18) is a polyester layer.

7. The cable according to any of the preceding claims **characterized in that** the inner tape and the outer tape have substantially identical constructions and dimensions.

8. The cable according to any of the preceding claims **characterized in that** it includes a continuity conductive wire (40) disposed between the two tapes (16, 18).

9. A method of manufacturing a cable according to any of the preceding claims **characterized in that** the jacket (42) is extruded at a temperature such that it bonds to the insulative layer of the outer tape (18).

10. A method of manufacturing a cable according to any of the preceding claims **characterized in that** the inner (16) and outer (18) tapes are preformed in the same guide.
